# EUROPÄISCHE PATENTSCHRIFT

(11) **EP 1 788 899 B1**
(45) Veröffentlichungstag und Bekanntmachung des Hinweises auf die Patenterteilung: **18.06.2008**
(21) Anmeldenummer: 05768031.6
(22) Anmeldetag: 03.08.2005
(51) Int. Cl.: A41D 13/00, A41D 19/00

(54) **BEKLEIDUNGSSTÜCK SOWIE SYSTEM ZUM ABGEDICHTETEN VERBINDEN VON BEKLEIDUNGSSTÜCKEN**
PIECE OF GARMENT AND SYSTEM FOR SEALINGLY JOINING PIECES OF GARMENT
PIECE VESTIMENTAIRE ET SYSTEME POUR RELIER DE MANIERE ETANCHE DES PIECES VESTIMENTAIRES

(30) Priorität: 12.08.2004 DE 202004012642 U
(43) Veröffentlichungstag der Anmeldung: 30.05.2007
(73) Patentinhaber: Eska Lederhandschuhfabrik Gesellschaft m.b.H. & Co. KG, 4600 Thalheim bei Wels (AT)
(72) Erfinder: LOOS, Paul, A-4600 Thalheim bei Wels (AT)
(74) Vertreter: Secklehner, Günter
(86) Internationale Anmeldenummer: PCT/AT2005/000309
(87) Internationale Veröffentlichungsnummer: WO 2006/015395

(56) Entgegenhaltungen:
- DE-C1- 19 601 561
- US-A- 5 073 988
- US-A- 6 134 717

## Beschreibung

Die Erfindung betrifft ein Bekleidungsstück, insbesondere einen Handschuh, einen Schuh oder eine Kopfbekleidung, wie dieses in den Oberbegriffen der Ansprüche 1 und 2 beschrieben ist, sowie ein System zum flüssigkeitsdichten Verbinden von zwei an einem Körper tragbaren und an diesem zueinander benachbarten Bekleidungsstücken, beispielsweise Handschuh und Ärmel oder Schuh und Hosenbein, wie im Oberbegriff des Anspruchs 24 beschrieben.

Aus dem Stand der Technik sind Bekleidungstücke, wie z.B. Handschuhe oder Schuhe bekannt, die zumindest teilweise aus wasserdichtem Material aufgebaut sind, um einen durch das Bekleidungsstück umhüllten Innenraum vor unerwünschtem Flüssigkeitseintritt zu schützen. Weiters sind aus dem Stand der Technik Verbindungsvorrichtungen zum flüssigkeitsdichten Aneinanderkoppeln zweier Bekleidungsstücke bekannt.

Beispielsweise ist aus der DE GM 78 19 843 U1 ein Handschuh, insbesondere für Motorradfahrer, bekannt, der mit einer das Handgelenk eines Benutzers umschließenden Stulpe versehen ist, wobei die Stulpe von einer weiteren, äußeren Stulpe umgeben ist. Zur Ankoppelung dieses Handschuhs an einen Ärmel eines weiteren Bekleidungsstücks wird die äußere Stulpe über den Ärmelteil gezogen, wobei eine in den Innraum zwischen der inneren und äußeren Stulpe eindringende Flüssigkeit über eine in der äußeren Stulpe angeordneten Ausnehmung bzw. Durchbrechung abgeleitet werden kann.

Ein derartig ausgestalteter Handschuh weist den Nachteil auf, dass das Eindringen von Nässe in den Ärmel nur bei einer gewissen Schrägstellung der Hand und des Armes - wie diese beim Lenken eines Motorrades ausgeführt wird - verhindert werden kann, jedoch bei intensivem Flüssigkeitskontakt des gesamten Ärmel- und Handbereichs und bei undefinierter und wechselnder Stellung des Armes ein Wassereintritt in einen Innenraum über den Verbindungsbereich ohne weiteres möglich ist. Weiters besteht bei einem derartigen Handschuh das Problem, dass bei einer genähten Verbindung zwischen der Stulpe und dem Handschuh in diesem Verbindungsbereich die erforderliche Dichtheit gegen einen Flüssigkeitseintritt ohne die Verwendung zusätzlicher Dichtungselemente, wie z.B. einem über die Nähnaht geklebten oder geschweißten Dichtungsband, nicht gegeben ist, da die wasserdichte Funktionsschicht durch das Vernähen durchlöchert ist.

Aus der DE 196 01 561 C1 ist ein wasserdichter Handschuh bekannt, der einen an einem Außenmaterial aufgebauten Schaft und eine unter dem Schaft verlaufende, wasserdichte Stulpenröhre aufweist. Zwischen dem Schaft der Stulpenröhre ist eine Ärmelaufnahme gebildet, in die ein unterer Endbereich eines Ärmels von einem durch den Benutzer des Handschuhs getragenen Kleidungsstück hineinsteckbar ist. Ein im Bereich eines Stulpenunterrandes gebildeter Rinnengrund ist gegen einen Übertritt von in der Aufnahmerille befindlichem Wasser in das Innere des Handschuhs abgedichtet, wobei eine Oberlänge der Stulpenröhre derart bemessen ist, dass bei einer Haltung einer mit dem Handschuh bekleideten Hand, bei welcher sich Wasser in der Ärmelrille sammeln kann, in der Ärmelrille befindliches Wasser den Stulpenoberrand nicht erreichen kann.

Bei einem derartigen Handschuh ist es nachteilig, dass Wasser in die Ärmelaufnahmerille eindringen kann und dieses Wasser bis zu einem Stulpenoberrand, der auf einer Innenseite des Ärmels befindlichen Stulpenröhre liegt, steigen kann. Befindet sich nun die Hand und der Arm eines Benutzers, der einen derartigen Handschuh trägt, beispielsweise voll unter Wasser, kann ein Flüssigkeitseintritt in das Innere des Ärmels bzw. des Handschuhs nicht mehr mit Sicherheit verhindert werden. Insbesondere bei der Ausführung von wechselnden und ruckartigen Armbewegungen durch einen Benutzer unter Wasser, was beispielsweise bei der Ausführung einer Tauch- oder Schwimmbewegung der Fall ist, ist bei einem derartig ausgestalteten Handschuh ein Wassereintritt in das Handschuh- und Ärmelinnere wahrscheinlich. Zur Verwendung in Anwendungsbereichen, in denen eine große Bewegungsfreiheit bzw. Flexibilität der Arme von einem Benutzer verlangt wird und in denen gleichzeitig intensiver Flüssigkeitskontakt stattfindet, ist ein derartiger Handschuh daher nicht geeignet.

Im Allgemeinen besteht bei den bisher aus dem Stand der Technik bekannten Bekleidungsstücken wie Handschuhen, die an weitere Bekleidungsstücke koppelbar sind und die gegen einen Fremdstoffeintritt abgedichtet sind, der Nachteil, dass entweder ein schlechter Tragekomfort und eine eingeschränkte Bewegungsfreiheit durch die Verwendung von mechanischen Verbindungseinrichtungen in großer und komplizierter Bauweise, beispielsweise in Form von Gewinde-, Rast- oder Steckverbindungen zweier Anschlussringe unter Zwischenschaltung eines Dichtelements vorliegt, oder die in manchen Anwendungsbereichen erforderliehe Sicherheit gegen einen Flüssigkeitseintritt nicht erreicht wird, falls der Verbindungsbereich durch dünne und flexible Materiallagen, wie z.B. textile Stoffe, Laminate, Membranen usw., gebildet ist.

Die US 6,134,717 A beschreibt eine Schutzbekleidung für Feuerwehrmänner, Rettungsmänner, Chemiearbeiter oder andere gefährdete Personen, wobei die Schutzbekleidung ein Paar Schuhe mit Schaft und Hosen mit Beinteilen, welche die Beine umkleiden, umfasst. Die Beinteile der Hose haben eine äußere Schicht, welche eine Feuchtigkeitsbarriere ist, und enden in einem äußeren Socken und eine innere Schicht, welche gegen Kälte isoliert und in einem inneren Socken enden. Die Schutzbekleidung umfasst weiters Stulpen, wobei jede Stulpe mit der äußeren Schicht eines Beinteils der Hose verbunden ist, der sich weiter nach unten erstreckt. Die Stulpe lenkt Wasser oder andere Flüssigkeiten, welche auf das Bein der Hose geschüttet werden, ab und verhindert somit ein Eintreten in die beinumkleidenden Teile der Schuhe.

Die Stulpen der Schuhe werden aus einem Material hergestellt, welches eine Feuchtigkeitsbarriere bildet. Jede Stulpe ist durch Nähen oder durch Kleben mit oder umlaufend dem sich abwärts erstreckenden Beinteil der Hose verbunden und interagiert mit dem oberen Teil (Schaft) der Schuhe. Jede Stulpe hat einen inneren Teil und einen äußeren Teil, welcher am inneren Teil angrenzt, wobei der äußere Teil nach abwärts zeigt. Die Stulpen leiten das Wasser ab damit es nicht zu den Füßen bzw. beinumkleidenden Teilen der Schuhe gelangen kann.

Vor allem für über Wasser agierende Personen bzw. Einsatzkräfte besteht die Forderung nach aneinander koppelbaren Bekleidungsstücken, die einerseits einen hohen Tragekomfort und ausgezeichnete, taktile Eigenschaften aufweisen und andererseits in Verbindung mit anderen Kleidungsstücken eine große Sicherheit gegen einen Wassereintritt gewährleisten. Ein derartiger Wassereintritt muss verhindert werden, da für eine ungewollt im Wasser befindliche Person ansonsten eine erhebliche Ertrinkungsgefahr besteht, da der direkte Wasserkontakt mit dem menschlichen Körper eine durch die Kälte bedingte Lähmung bzw. Gefühlstaubheit des Körpers bewirkt und rettende Schwimmbewegungen bzw. das Ergreifen von rettenden Gegenständen, wie Schwimmreifen usw., nicht mehr durchführbar sind bzw. ist. Zusätzlich wird im Inneren des Handschuhs und der weiteren Körperbekleidung des Benutzers Flüssigkeit aufgesaugt bzw. angesammelt, wodurch der Abtrieb in Richtung Wassergrund - und somit die Ertrinkungsgefahr - verstärkt wird.

Es ist deshalb Aufgabe der vorliegenden Erfindung, die vorstehend beschriebenen Nachteile bei Kleidungsstücken, insbesondere Handschuhen, Schuhen oder Kopfbedeckungen, zu überwinden und ein Bekleidungsstück sowie System zu schaffen, mit dem die Sicherheit gegen einen unerwünschten Fremdstoffeintritt, insbesondere Wassereintritt, in das Bekleidungsinnere verbessert werden kann und gleichzeitig der Tragekomfort und die Bewegungsfreiheit für einen dieses Kleidungsstück tragenden Benutzer nicht verschlechtert wird.

Die Aufgabe der Erfindung wird eigenständig durch die im Kennzeichenteil des Anspruchs 1 angeführten Merkmale gelöst. Der sich aus diesen Merkmalen ergebende Vorteil liegt vor allem darin, dass mit einem sehr einfachen Aufbau der Aufnahme für ein weiteres Bekleidungsstück ein Übergangsbereich mit erhöhter und zuverlässigerer Dichtheit zwischen zwei Bekleidungsstücken geschaffen wird. Dadurch, dass die Aufnahme des Handschuhs für das weitere Bekleidungsstück funktionell separat zur Auskleidung bzw. zumindest einen Materialschicht des Bekleidungsstücks ausgebildet ist, können die jeweiligen Elemente ausschließlich für ihren vorgesehenen Zweck ausgestaltet werden. Das bedeutet, dass die wenigstens eine Materialschicht der Auskleidung sehr fein an die anatomischen Gegebenheiten von Benutzern abgestimmt werden kann und der Tragekomfort des Bekleidungsstücks insbesondere hinsichtlich der taktilen Eigenschaften optimiert werden kann. Beispielsweise kann eine abdichtende Funktionsschicht sehr dünn, bevorzugt membranartig, und flexibel ausgebildet sein, da diese im Schichtaufbau des Handschuhs integriert ist und gegebenenfalls durch die Deckschicht und eine innenliegende Futterschicht geschützt ist. Somit können auch die Stulpe und die Manschette der Aufnahme für deren Verwendungszweck - der Koppelung mit dem weiteren Bekleidungsstück - optimiert ausgebildet sein, wobei die Stulpe bzw. die Membran aus einem hierfür besonders geeignetem Material aufgebaut sein können, das nicht unbedingt den für die Auskleidung erforderlichen Eigenschaften des Bekleidungsstücks, beispielsweise der Erhaltung des Tast- und Fühlsinns und der Bewegungsfreiheit, Rechnung tragen muss. Beispielsweise ist die Verwendung eines atmungsaktiven oder sensitiven Materials für die Stulpe bzw. die Manschette - im Gegensatz zu den Materialschichten des Bekleidungsstücks - üblicherweise nicht notwendig, sodass für diese Elemente herkömmliche und bewährte Dichtungsmaterialien, vorzugsweise Elastomere wie z.B. Gummi, als Werkstoff verwendet werden können, mit denen eine sichere Abdichtung des Verbindungsbereichs gewährleistet ist und mit denen mechanische Effekte bzw. Kräfte, wie z.B. eine wirkende Zugspannung, zur Verstärkung des Dichtungsbereichs ausgenutzt werden können. Einerseits wird somit durch die zweckmäßige Ausgestaltung der Aufnahme eine verbesserte Abdichtung des Kopplungsbereichs zwischen zwei Bekleidungsstücken erreicht und andererseits durch den bewährten Aufbau der wenigstens einen Materialschicht bzw. der Auskleidung der Tragekomfort und die Bewegungsfreiheit beim Tragen der Bekleidungsstücke nicht eingeschränkt. Dadurch, dass die Funktionsschicht des Bekleidungsstücks im Bereich der Aufnahme durch deren Befestigung nicht perforiert ist, kann ein besonders kostengünstiger und kompakter Aufbau des Bekleidungsstücks erreicht werden, da keine zusätzlichen Dichtungselemente zum Abdichten von Perforierungen benötigt werden.

Eine weitere, eigenständige Lösung der erfindungsgemäßen Aufgabe ist durch die im Kennzeichenteil des Anspruchs 2 angeführten Merkmale wiedergegeben, wobei durch die spezielle, an der Decklage eng anliegend verlaufende Ausgestaltung der an der Außenseite des Schaftes angeordneten Stulpe bei in Gebrauch befindlichen Bekleidungsstücken die fremdstoffdichte Übergangszone zwischen zwei Bekleidungsstücken kompakt und funktionell ausgestaltet ist. Dadurch, dass die Stulpe in zwei Stellungen positionierbar ist, kann in Freigabestellung der Stulpe einerseits der Ankoppelungsvorgang einfach und bequem durchgeführt werden und andererseits in Verschlussstellung eine hochdichte und zuverlässige Verbindung zwischen den beiden Bekleidungsstücken erreicht werden. Von Vorteil ist hierbei insbesondere, dass die Aufnahme an der Außenseite oder Innenseite des Handschuhs angeordnet ist, wodurch die Manschette für den Ankoppelvorgang mit dem weiteren Bekleidungsstück leicht zugänglich und die Stulpe einfach verstellbar ist.

Eine Ausführungsvariante nach Anspruch 3 ist vorteilhaft, da durch die Verwendung eines dehnbaren und elastisch rückstellenden Materials für die Manschette und/oder die Stulpe des ersten Bekleidungsstücks und/oder das Verbindungsstück des weiteren Bekleidungsstücks bei entsprechender Dehnung des Materials innere Zugspannungen erzeugt werden können, wodurch die Elemente im Koppelungsbereich unter mechanischer Vorspannung übereinander angeordnet werden können. Durch die somit wirkenden Radialkräfte zwischen der Manschette und dem Verbindungsstück und/oder der Stulpe und dem Verbindungsstück wird der Dichtsitz im Koppelungsbereich verstärkt.

Ausführungsvarianten nach einem der Ansprüche 4 oder 5 sind vorteilhaft, da durch eine zur Aufnahme separate Funktionsschicht, die gegebenenfalls unversehrt bzw. nicht durchlöchert ist, die der Koppelungsbereich zwischen den Bekleidungsstücken ohne zusätzliche Dichtelemente zuverlässig und kostengünstig abgedichtet ist.

Eine Ausgestaltung des Bekleidungsstücks nach Anspruch 6 ist aufgrund des zweckmäßigen und im Stand der Technik erprobten Aufbaus von Vorteil.

Die Merkmale nach zumindest einem der Ansprüche 7 oder 8 sind vorteilhaft, da über die Kontaktflächen ein abgedichteter, insbesondere flüssigkeitsdichter, Kontaktschluss mit dem Verbindungsstück des weiteren Bekleidungsstücks aufgebaut werden kann.

Von Vorteil ist eine Ausführungsvariante nach Anspruch 9, da mit elastischen Werkstoffen, insbesondere Gummiwerkstoffen, einerseits haftende und rutschhemmende Kontaktflächen geschaffen werden können und andererseits durch die dehnbaren und elastisch rückstellenden Eigenschaften von elastomeren Kunststoffen bei gegenüber einer Ausgangslage aufgeweiteter Manschette und/oder Stulpe und/oder Verbindungsstück eine Zugspannung aufgebaut werden kann.

In den Ansprüchen 10 bis 13 sind jeweils vorteilhafte Mittel zum Erhöhen der Verbindungsfestigkeit im Koppelungsbereich zwischen dem ersten und weiteren Bekleidungsstück angegeben.

Mit den in Anspruch 14 wiedergegebenen Merkmalen ist es in vorteilhafter Weise möglich, dass das weitere Bekleidungsstück mit dem Verbindungselement in Freigabestellung der Stulpe ohne viel Aufwand an der Manschette befestigbar ist und eine völlig flüssigkeitsdichte Verbindung durch Rückstellen der Stulpe in die Verschlussstellung, bei der das Verbindungsstück von der Stulpe insbesondere vollumfänglich umschlossen wird, gewährleistet ist.

Die Merkmale gemäß Anspruch 15 sind vorteilhaft, da die Stulpe durch Umschlagen bzw. Umstülpen in besonders einfacher und bequemer Art und Weise von der Verschlussstellung in die Freigabestellung bzw. umgekehrt überführbar ist und keine eigenen Verstellvorrichtungen vorhanden sein müssen.

In Anspruch 16 ist eine besonders zweckmäßige Ausgestaltung der Manschette bzw. Stulpe beschrieben um im Zusammenwirken mit dem Verbindungsstück eine flüssigkeitsdichte Übergangszone zwischen den Bekleidungsstücken zu schaffen.

Durch die im Anspruch 17 wiedergegebenen Merkmale kann eine Stulpe mit geringer Breite verwendet werden, die umschlagbar ist und trotzdem eine große Kontaktfläche aufweist. Somit kann Stulpenmaterial eingespart werden und die Länge des Stulpenverlaufs am Schaft, d.h. auch die Erstreckungsweite des Koppelungsbereichs, gering gehalten werden, wodurch der Tragekomfort des Bekleidungsstücks kaum eingeschränkt wird.

In den Ansprüchen 18 und 19 sind Merkmale angeführt, mit denen eine besondere effiziente Herstellung und funktionelle Ausgestaltung des Bekleidungsstücks gegeben ist.

Durch die in den Ansprüchen 20 und 21 beschriebenen Merkmale wird ein, durch einen Benutzer besonders angenehm tragbares Bekleidungsstück geschaffen.

Von Vorteil ist auch eine Ausführungsvariante gemäß Anspruch 22, da über ein zusätzliches Zugelement die Sicherheit und Festigkeit der Verbindung zwischen dem ersten und weiteren Bekleidungsstück nochmals verbessert werden kann.

Die im Anspruch 23 beschriebenen Ausführungsvarianten sind vorteilhaft, da im Bereich des Handgelenks und Fußgelenks verstärkt zu einem Flüssigkeitskontakt kommen kann und genau in diesen Bereichen oftmals zwei benachbarte Bekleidungsstücke aneinander schließen. Bevorzugte Ausführungsvarianten des ersten Bekleidungsstücks betreffen daher Handschuhe oder Schuhe, die mit dem weiteren Bekleidungsstück in Form eines Ärmels oder Hosenbeins koppelbar sind.

Eine weitere eigenständige Lösung der erfindungsgemäßen Aufgabe ist im Kennzeichenteil des Anspruchs 24 wiedergegeben, wobei mit einem derartigen System der Koppelungsbereich zwischen den zwei Bekleidungsstücken kompakt und einfach ausgestaltet ist und ein Fremdstoffeinritt trotzdem zuverlässig verhindert wird. Weitere Vorteile des Systems gemäß Anspruch 24 und 25 sind der vor- und nachstehenden Beschreibung zu entnehmen.

Die Erfindung wird im nachfolgenden anhand der in den Zeichnungen dargestellten Ausführungsbeispiele näher erläutert.

Es zeigen:
- Fig. 1: eine mögliche Ausführungsvariante eines erfindungsgemäßen Bekleidungsstücks in Form eines Handschuhs in schematischer Draufsicht;
- Fig. 2: der Handschuh nach Fig. 1 mit einer in Ausgangsstellung befindlichen Aufnahme für ein weiteres Bekleidungsstück in Form eines Ärmels in Schrägansicht;
- Fig. 3: die Aufnahme des Handschuhs nach Fig. 1 mit in Freigabestellung befindlicher Aufnahme und an der Aufnahme angeordnetem Bekleidungsstück;
- Fig. 4: die Aufnahme des Handschuhs nach Fig. 1 mit an die Aufnahme angekoppeltem Bekleidungsstück und in Verschlussstellung befindlicher Stulpe.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die Fig. 1 zeigt eine mögliche Ausführungsform eines erfindungsgemäßen Bekleidungsstücks 1, das aus einer oder mehreren Materiallage(n) besteht. Das Bekleidungsstück 1 ist hierbei in Form eines Handschuhs 2 ausgebildet, an den ein weiteres Bekleidungsstück 3 in Form eines Ärmels koppelbar ist.

Das erfindungsgemäße Bekleidungsstück 1 ist nicht auf die in den Figuren dargestellte Ausführungsvariante eines Handschuhs 2 beschränkt, sondern es kann das Bekleidungsstück 1 auch durch eine beliebige, einen Körperteil eines Benutzers umhüllende Bekleidung gebildet sein, die zu einem weiteren Bekleidungsstück 3 unmittelbar benachbart ist bzw. an dieses anschließt. Bevorzugte Ausführungsvarianten des erfindungsgemäßen Bekleidungsstücks 1 betreffen vor allem Hand- der Fußbekleidungen, an die benachbarte Bein- oder Armbekleidungen koppelbar sind, oder Kopfbekleidungen wie beispielsweise Helme oder Mützen, die an benachbarte Brust- oder Oberkörperbekleidungen koppelbar sind.

Grundsätzlich soll mit dem erfindungsgemäßen Bekleidungsstück 1 bzw. Bekleidungs-System sichergestellt werden, dass ein Körperteil eines Benutzers zuverlässig vor einem Kontakt mit einem von außen einwirkenden Fremdstoff, insbesondere Wasser, geschützt wird. Dies wird durch den abgedichteten Aufbau der Auskleidung des Bekleidungsstücks 1 und durch eine abgedichtete Übergangszone zwischen zwei verbundenen Bekleidungsstücken 1, 3 erreicht.

Das Bekleidungsstück 1 besteht aus einer oder mehreren Materialschicht(en) 4, welche eine Auskleidung bilden und die einen Innenraum 5 zur Aufnahme eines Körperteils eines Benutzers umschließen, wobei zumindest eine dieser Materialschichten 4 durch eine abdichtende Funktionsschicht 6 gebildet ist. Die Funktionsschicht 6 hat die Aufgabe, ein Eindringen eines von Außen auf das Bekleidungsstück 1 einwirkenden oder auftreffenden Fremdstoffes in den durch das Bekleidungsstück 1; 3 umschlossenen Innenraum 5 zu verhindern.

Die abdichtende Funktionsschicht 6 ist vorzugsweise zumindest flüssigkeitsabweisend bzw. flüssigkeitsdicht, insbesondere wasserdicht, ausgebildet, sodass ein in Form einer Flüssigkeit vorliegender Fremdstoff die Materiallage(n) 4 nicht durchdringen kann und somit nicht in das Bekleidungsinnere vordringen kann. Die abdichtende Funktionsschicht 6 kann auch gegenüber andersartigen Fremdstoffen bzw. Medien undurchlässig oder teilweise durchlässig sein, sodass eine Abdichtung und Schutz des Innenraums z.B. vor chemisch basischen oder sauren Stoffen, Mikropartikeln, Gasen, Geruchspartikeln usw. erfolgen kann. Insbesondere kann die Funktionsschicht 6 durch eine mikroporöse Lage gebildet sein, die gegebenenfalls semipermeabel ist. Bevorzugt ist die Funktionsschicht 6 durch eine semipermeable Membran 7 gebildet, die wasserundurchlässig und wasserdampfdurchlässig, d.h. atmungsaktiv, ausgestaltet ist.

Die Funktionsschicht 6 kann je nach Anwendungsgebiet des Bekleidungsstücks 1 auch durch andersartige, an die Dichtungsbestimmung angepasste Materialien gebildet sein und/oder als Verbundelement mit weiteren Lagen, beispielsweise aus Textil-, Leder, oder Polymermaterial, des Bekleidungsstücks 1 aufgebaut sein bzw. auf eine weitere Materiallage 4 aufkaschiert sein.

Eine weitere der Materialschichten 4 ist durch eine die Funktionsschicht 6 überdeckende Deckschicht 8 gebildet. Die Deckschicht 8 bildet den äußersten Bereich des Bekleidungsstücks 1 und weist eine mit der äußeren Umgebung in Kontakt stehende Außenfläche 9 auf. Die Deckschicht 8 kann durch ein oder mehrere Zuschnitte 10 gebildet sein, die über Verbindungselemente 11, beispielsweise eine geschweißte oder genähte Naht, verbunden sein können. Die Zuschnitte 10 können dabei aus einheitlichen oder unterschiedlichen Materialien, insbesondere aus textilen Stoffen, Ledermaterialien, flexiblen Kunststoffen usw., ausgewählt sein, die mit aus dem Stand der Technik bekannten Behandlungsverfahren, z.B. hydrophobieren, bearbeitet sein können. Im Wesentlichen besteht der dargestellte Handschuh 2 aus einem Oberhandteil, einem Innenhandteil und zwischen den Fingen liegenden Fingerseitenteilen, die miteinander vernäht sind.

Die Zuschnitte 10 der Deckschicht 8 können zumindest vereinzelt gas- und/oder flüssigkeitsdurchlässige Eigenschaften aufweisen, sodass zwischen dem Innenraum 5 und der Außenumgebung ein Gastransport stattfinden kann. Das Bekleidungsstück 1 kann durch Verwendung der semipermeablen Membran 7 und luft- bzw. wasserdurchlässiger Materialien für die Deckschicht 8 atmungsaktiv ausgestaltet sein und den Abbau von Transpiration im Handschuhinneren unterstützen.

Der in Fig. 1 dargestellte Handschuh 2 ist im Wesentlichen derart ausgebildet, dass im Bereich eines Handrückens 12 ein wasser- und luftdurchlässiger, textiler Stoff vorgesehen ist, der über die Verbindungselemente 11 mit einem im Bereich der Innenhand verlaufenden Material aus Leder, insbesondere Naturleder, vernäht ist.

Weiters kann unterhalb der Funktionsschicht 6 eine Futterschicht 14 angeordnet sein, die beispielsweise durch textiles Flächengebilde, wie z.B. einem Gewebe oder Gewirke, gebildet ist. Die Futterschicht 14 weist dabei wärmeisolierende Eigenschaften auf, sodass der Wärmeaustausch zwischen der äußeren Umgebung und dem Innenraum 5 so gering wie möglich gehalten werden kann. Das Material, aus dem die Futterschicht 14 gebildet ist, kann ähnliche Eigenschaften wie für die Deckschicht 8 beschrieben aufweisen und ist insbesondere wasser-und/oder luftdurchlässig ausgebildet.

Die Deckschicht 8 und/oder die Futterschicht 14 sind jeweils ein- oder mehrlagig aufgebaut, wobei diese Lagen durch unterschiedliche Stoff-, Gewebs- oder Gewirksarten gebildet sein können und über unterschiedliche Verbindungs- oder Verarbeitungsmethoden gefertigt sein können.

Gemäß dem Ausführungsbeispiel in Fig. 1 sind die Funktionsschicht 6, Deckschicht 8 und Futterschicht 14 jeweils durch nur eine Lage gebildet, die jeweils eine geringe Dicke, insbesondere im Bereich weniger Millimeter, aufweisen. Somit wird ein leichter, angenehm zu tragender Handschuh geschaffen, mit dem der Tast- und Fühlsinn einer Hand eines Benutzers weitgehend erhalten bleibt, wodurch ein überaus taktiler Handschuh 2 geschaffen wird.

Das Bekleidungsstück 1 weist einen im Gebrauch im Wesentlichen zylindrischen, jedoch flexiblen bzw. verformbaren Schaft 15 mit einer Aufnahme 16 auf, die mit einem Verbindungsstück 17 des weiteren Bekleidungsstücks 3 unter Abschluss einer gegen einen Fremdstoffeintritt in den Innenraum 5 der Bekleidungsstücke 1, 3 abgedichteten Verbindung koppelbar ist. Das insbesondere röhrenartige Verbindungsstück 17 kann in einem Stück bzw. aus einheitlichem Material mit den restlichen Bereichen des weiteren Bekleidungsstücks 3 gebildet sein oder als eigenes, manschettenförmiges Element, das mit dem restlichen Bekleidungsstück 3 über Verbindungsmittel verbunden ist, gebildet sein.

Die Aufnahme 16 weist eine entlang des Schaftes 15 verlaufende und diesen ringförmig umschließende Manschette 18 und eine die Manschette 18 in einer Verschlussstellung zumindest bereichsweise überdeckende Stulpe 19 auf. Die Manschette 18 und die Stulpe 19 sind in Art eines Hohlzylinders bzw. einer Röhre ausgebildet, deren Längserstreckung im Wesentlichen parallel zu einer Längserstreckung des Schaftes 15 verläuft. Die Manschette 18 und/oder der Stulpe 19 und/oder das Verbindungsstück 17 können dabei folienartig bzw. dünnschichtig ausgebildet sein und vorzugsweise formveränderbar ausgebildet sein.

Die Manschette 18 und die Stulpe 19 sind aus einem abdichtenden, insbesondere wasserdichten, Material gebildet. Die Manschette 18 und die Stulpe 19 sind in zumindest einem Verbindungsbereich 20 über ein Befestigungselement 21, beispielsweise einen Saum oder eine Klebe- oder Schweißverbindung, mit der Deckschicht 8 verbunden.

Die Funktionsschicht 6 ist im gezeigten Ausführungsbeispiel bzw. einer eigenständigen Lösung der erfindungsgemäßen Aufgabe nicht Teil der durch die Stulpe 19 und Manschette 18 gebildete Aufnahme 16, sondern es erstreckt sich die Funktionsschicht 6 in der Auskleidung des Bekleidungsstücks 1, insbesondere als eigene Materialschicht 4 unterhalb der Deckschicht 8 und unabhängig von der Aufnahme 16.

Hierzu kann die Funktionsschicht 6 zumindest in einem Kopplungsbereich 22 des Handschuhs 2, in dem die Aufnahme 16 angeordnet ist, einstückig und/oder unversehrt unterhalb der Deckschicht 8 verlaufen. Die Stulpe 19 ist über wenigstens ein Befestigungselement 21 derart am Schaft 15 angebracht, dass die Funktionsschicht 6 durch das Befestigungselement 21 nicht perforiert ist. Insbesondere ist die Funktionsschicht 6 im Bereich des Befestigungselements 21 nicht mit anderen Komponenten des Bekleidungsstücks 1, insbesondere der Manschette 18 oder Stulpe 19, vernäht und somit nicht durchlöchert. Im gezeigten Ausführungsbeispiel ist die Stulpe 19 und die Manschette 18 ausschließlich an der Deckschicht 8 über eine Nähnaht befestigt.

Die Funktionsschicht 6 kann in einem in Richtung einer Einschlupföffnung des Handschuhs 2 hinter dem Befestigungselement 21 liegenden Bereich mit einer der Materialschichten 4 über eine beliebiges Befestigungsmittel verbunden sein, wobei auch ein Dichtelement, z.B. eine Klebe- oder Schweißstelle, vorgesehen sein kann, über das zwischen der Funktionsschicht 4 und der Manschette 18 eine abgedichtete Verbindung hergestellt wird.

Über die Aufnahme 16 wird das Verbindungsstück 17 des weiteren Bekleidungsstücks 3 abgedichtet und lösbar am Schaft 15 gehalten. Hierzu ist die Aufnahme 16 umfassend die Manschette 18 und den Schaft 19 im Bereich des Schaftes 15 des ersten Bekleidungsstückes 1 an einer Außenseite 23 oder einer Innenseite der Auskleidung bzw. zumindest einen Materialschicht 4 oder eines Schichtaufbaus angeordnet und es ist das Verbindungsstück 17 des weiteren Bekleidungsstückes 3 bevorzugt durch einen röhrenartigen bzw. hohlzylindrischen Stimendendbereich 24 mit einer Öffnung 25 gebildet. Das Verbindungsstück 17 des weiteren Bekleidungsstücks 3 wird zum Ankoppeln bzw. Verbinden mit der Aufnahme 16 über die Außenfläche 9 auf den Schaft 15 gezogen, sodass der Schaft 15 durch das röhrenartige Verbindungsstück 17 umhüllt wird. Der Schaft 15 des ersten Bekleidungsstückes 1 verläuft hierbei über eine Überdeckungslänge in einem Innenraum 26 des weiteren Bekleidungsstückes 3. Bei aneinander gekoppelten Bekleidungsstücken 1, 3 wird die Außenfläche 9 des Schafts 15 von einer Innenfläche 28 des Verbindungsstückes 17 umschlossen, wobei das Verbindungsstück 17 an der Innenfläche 28 und einer Außenfläche 29 durch die Manschette 18 und die Stulpe 19 der Aufnahme 16 beidseitig aufgenommen ist.

Die Manschette 18 und die Stulpe 19 weisen Kontaktflächen 30, 31 auf, die an der Innenfläche 28 und der Außenfläche 29 des Verbindungsstücks 17 zur direkten Anlage gebracht werden können, sodass das Verbindungsstück 17 unter Wirken einer Haltekraft an der Aufnahme 16 angeordnet ist.

In einer Verschlussstellung der Stulpe 19 liegen die Kontaktflächen 30, 31 zumindest bereichsweise übereinander und sind einander zugewandt, wobei die Kontaktflächen 30, 31 in Verschlussstellung der Stulpe 19 einen Aufnahmeschlitz 32 für das Verbindungsstück 17 des weiteren Bekleidungsstücks 3 begrenzen.

Der Schaft 15 erstreckt sich im Wesentlichen von einer Stirnseite 34 eines Stirnendbereichs 35 des Bekleidungsstücks 1 über eine Schaftlänge 36. Im gezeigten Ausführungsbeispiel erstreckt sich die Schaftlänge 36 zwischen der Stirnseite 34 mit einer Einschlupföffnung 37, in die in einer Einsteck- oder Ausziehrichtung 38 eine Benutzerhand einführbar ist, und einem Handgelenksbereich 39, an den sich ein Hand- und Fingerbereich 40 des Handschuhs 2 anschließt.

Die Stulpe 19 kann in zumindest zwei Stellungen positioniert werden, wobei eine erste Verschlussstellung der Stulpe 19 in der Fig. 1 in fest durchgezogenen Linien dargestellt ist. In der Verschlussstellung sind die Kontaktflächen 30, 31 der Stulpe 19 und der darunter liegenden Manschette 18 einander zugewandt bzw. aneinander liegend angeordnet. In einer in strichlierten Linien dargestellten Freigabestellung ist die Kontaktfläche 31 der Stulpe 19 von der Kontaktfläche 30 der Manschette 18 zumindest teilweise abgehoben bzw. distanziert, sodass das Verschlussstück 17 an der freiliegenden Kontaktfläche 30 der Manschette 18 platziert werden kann. Im dargestellten Ausführungsbeispiel erfolgt das Überführen der Stulpe 19 zwischen der Freigabe- und Verschlussstellung durch umschlagen bzw. umstülpen der Stulpe 19 um einen feststehenden bzw. befestigten Bereich, insbesondere einen Stirnendbereich 41 der Stulpe 19, wobei in strichlierten Linien eine Zwischenstellung während des stufenlosen Umstülpvorganges dargestellt ist.

In den Fig. 2 bis 4 ist der Ankoppelvorgang zwischen den Bekleidungsstücken 1, 3 dargestellt.

Die Fig. 2 zeigt die Ausgangsstellung der Aufnahme 16, bei der sich die Stulpe 19 in Verschlussstellung befindet und die Manschette 18 unterhalb der Stulpe 19 liegt.

In der Fig. 3 befindet sich die Stulpe 19 in Freigabestellung, bei der die in Verschlussstellung verdeckte Kontaktfläche 30 der Manschette 18 freigegeben bzw. von Außen zugänglich ist. Das Überführen der Stulpe 19 aus der Verschlussstellung in die Freigabestellung erfolgt dabei durch Umschlagen um den feststehenden bzw. befestigten Abschnitt der Stulpe 19, insbesondere durch Umschlagen um den Stirnendbereich 41 der Stulpe 19. Wie aus Fig. 1 ersichtlich wird die Stulpe 19 hierzu in Richtung eines Pfeiles 42 aus einer parallel zum Schaft 15 verlaufenden Position abgehoben und durch Aufbringen einer ausreichenden Verstell- bzw. Umschlagkraft um eine Achse umgestülpt, sodass die in Verschlussstellung innenliegende Kontaktfläche 31 nach außen gekehrt wird und die Kontaktfläche 30 der Manschette 18 zumindest teilweise nicht verdeckt ist.

Anschließend kann das Verbindungsstück 17 auf den Schaft 15 gezogen werden und mit der Innenfläche 28 an der außenliegenden Haltefläche 30 der Manschette 18 angeordnet werden - wie in Fig. 3 dargestellt -, wobei zwischen der Haltefläche 31 und der Innenfläche 28 ein zumindest bereichsweise ein Kontaktschluss gebildet wird.

Wie aus Fig. 4 ersichtlich wird die in Freigabestellung befindliche Stulpe 19 anschließend wiederum in Verschlussstellung gebracht, sodass die Haltefläche 31 der Stulpe 19 an der Außenfläche 29 der Verbindungsröhre 17 anliegt.

Selbstverständlich sind auch weitere Ausführungsvarianten der Aufnahme 16 möglich, bei denen die Stulpe 19 zum Überführen in eine Freigabestellung nicht völlig umgestülpt werden muss, sondern diese andersartig stufenlos oder in ein- oder mehreren Stufen verstellbar ist. Beispielsweise kann die Stulpe 19 manschettenartig oder ringförmig ausgebildet sein und entlang der Schaftlänge 36 parallel verschiebbar sein oder es kann ein Durchmesser 43 bzw. die Öffnungsweite der Stulpe 19 zumindest über einen Teil einer Länge 44 der Stulpe bei Bedarf aufweitbar bzw. verengbar sein.

Gemäß dem Ausführungsbeispiel ist die Manschette 18 und/oder die Stulpe 19 zumindest im verformbaren Umstülpbereich und/oder das röhrenartige Verbindungsstück 17 des weiteren Bekleidungsstücks 3 aus einem Werkstoff gebildet, der flexibel verformbar und in seine Ausgangslage rückstellbar ist. Der verwendete Werkstoff aus vorzugsweise aus der Gruppe der Elastomere ausgewählt, d.h. es kann dieser dehnbar und elastisch rückstellend ausgebildet sein. Insbesondere können die verwendbaren Werkstoffe aus der Gruppe der thermoplastischen bzw. elastomeren Kunststoffe, insbesondere der Gummi-, Kautschuk-, oder Latexwerkstoffe, ausgewählt sein.

Weiters kann der Werkstoff an der Manschette 18 und/oder der Stulpe 19 und/oder des Verbindungsstücks 17 zumindest im Bereich der Kontaktflächen 30, 31 haftende bzw. rutschhemmende Eigenschaften aufweisen.

Die Manschette 18 kann aus ähnlichem oder gleichem Werkstoff wie die Stulpe 19 gebildet sein, sind jedoch auch Ausführungsvarianten der Manschette 18 möglich, bei denen die Manschette 18 nicht verformbar bzw. starr ausgebildet ist. Grundsätzlich kann die Manschette 18 als eigener Teil an der Außenseite 23 der Deckschicht 8 befestigt sein und sich im Wesentlichen parallel über den Schaft 15 verlaufend und die Deckschicht 8 umgebend erstrecken. Es besteht jedoch auch die Möglichkeit, dass die Manschette 18 in der Auskleidung des Bekleidungsstücks 1 bzw. der zumindest einen Materialschicht 4, insbesondere der Deckschicht 8, integriert ist und die Manschette 18 über deren Länge den Schaft 15 ausbildet, wobei in diesem Fall die Außenfläche 23 der Materialschicht 4 die Kontaktfläche 30 bildet.

In einer bevorzugten Ausführungsform liegt die Innenfläche 28 des Verbindungsstückes 17 unter wirkender Zugspannung an der zylindrischen Kontaktfläche 30 auf, wobei die Innenfläche 28 an der Kontaktfläche 30 einen über den gesamten Umfang der Manschette 18 lückenfreien Kontaktschluss eingeht. Die Stulpe 19 ist in ihrer Öffnungsweite bevorzugt derart bemessen, dass deren Kontaktfläche 30 in Verschlussstellung und bei an der Manschette 18 angeordnetem Verbindungsstück 17 mit der Außenfläche 29 des Verbindungsstücks 17 in direktem Kontakt steht. Durch den Kontaktschluss zwischen der Kontaktfläche 30 der Manschette 18 und der Innenfläche 28 des Verbindungsstücks 17 und/oder der Kontaktfläche 31 der Stulpe 19 und der Außenfläche 29 des Verbindungsstücks 17 kann über die Aufnahme 16 in Abhängigkeit eines durch die Festigkeit des Kontaktschlusses zwischen den Flächen bestimmbaren Dichtheitsgrades ein Fremdstoff vor dem Eindringen in die Innenräume 5, 26 der Bekleidungsstücke 1, 3 gehindert werden.

Der Werkstoff der Kontaktflächen 30, 31 der Stulpe 19 und/oder Manschette 18 bildet mit dem Werkstoff der Außenfläche 29 und Innenfläche 28 der Verbindungsrohre 17 eine Werkstoffpaarung, die stark aneinander haftet und durch wirkende Zugkräfte schwer lösbar ist. Die sich aus dem mathematischen Produkt der auf die Kontaktflächen 30, 31 bzw. Innenfläche 28 und Außenfläche 29 wirkenden Normalkraft und dem Haftreibungskoeffizienten der verwendeten Werkstoffpaarungen zwischen der Manschette 18 und Stulpe 19 sowie der Verbindungsröhre 17 ergebende Grenzreibkraft, ab der eine Gleitreibung zwischen den Werkstoffpaarungen eintritt, soll daher möglichst groß sein. Eine ausreichend feste Verbindung über die Aufnahme 16 mit einer entsprechend großen Grenzreibkraft wird erfindungsgemäß dadurch erreicht, dass die auf die Flächen 30, 31 bzw. 28, 29 wirkenden Normalkraft durch Verwendung von gedehnten bzw. vorgespannten und elastisch rückstellenden Materialien durch für die Stulpe 19 bzw. Verbindungsrohre 17 aufgebaut wird und/oder Werkstoffe mit haftenden und rutschhemmenden Eigenschaften, d.h. großem Haftreibungskoeffizienten, verwendet werden.

Das Material an der Manschette 18 und Stulpe 19, an den sich die Kontaktflächen 30, 31 erstrecken, kann hierbei als Beschichtung mit entsprechend haftenden bzw. rutschhemmenden Eigenschaften aufgetragen sein. Weiters besteht die Möglichkeit, dass im Aufnahmeschlitz 32 ein oder mehrere Halteelemente, beispielsweise Klebestreifen oder dgl., angeordnet sind, an denen die Kontaktflächen 30, 31 vorgesehen sind. Weiters können die Kontaktflächen 30, 31 durch eine insbesondere faserartige Struktur, beispielsweise eine Mikrofaserstruktur, gebildet sein. Weiters können die Kontaktflächen 30, 31 aufgeraut, perforiert oder profiliert, beispielsweise genoppt, sein, um den Kontaktschluss der Flächen zu verstärken.

Die Aufnahme 16 kann weiters ein oder mehrere mechanische Kupplungselemente aufweisen, die mit korrespondierenden Kupplungselementen des weiteren Bekleidungsstücks verbindbar sind. Die Kupplungselemente sind beispielsweise durch Rast-, Klett-, Klipp- oder Steckelemente gebildet. Über derartige Kupplungselemente kann die Verbindung zwischen den Bekleidungsstücken 1 und 3 im Kupplungsbereich 22 zusätzlich verstärkt werden, wobei insbesondere ein Herausziehen des röhrenartigen Verbindungsstücks 17 aus der Aufnahme 16 verhindert werden kann.

Die Manschette 18 und Stulpe 19 können im Verbindungsbereich 20 über das Befestigungselement 21 im Wesentlichen an einer gemeinsamen Verbindungslinie 45 mit der Deckschicht 8 verbunden sein, wobei im Bereich dieser Verbindungslinie 45 eine Nähnaht, Klebe- oder Schweißnaht oder dgl. vorgesehen sein kann. Vorzugsweise verläuft die Verbindungslinie 45 kreis- bzw. ellipsenförmig um die zylindrische oder im Querschnitt elliptische Manschette 18 und Stulpe 19 im Stirnendbereich 41.

Eine Manschettenlänge 46 der über der Stulpe 19 liegenden Manschette 18 kann im Wesentlichen ein gleiches oder ähnliches Ausmaß wie die Stulpenlänge 44 aufweisen. Über diese Manschettenlänge 46 wird zwischen den Kontaktflächen 30, 31 und der Außenfläche 28 und/oder Innenfläche 29 ein Kontaktschluss zwischen der Manschette 18 bzw. Stulpe 19 und dem Verbindungsstück 17 aufgebaut, sodass das Ausmaß der Manschettenlänge 46 bzw. Stulpenlänge 44 für die Dichtheit im Kopplungsbereich 22 und die Festigkeit der Verbindung zwischen der Aufnahme 16 und dem Verbindungsstück 17 mitbestimmend ist. Als vorteilhaft habe sich Ausgestaltungen der Manschette 18 und Stulpe 19 erwiesen, bei denen die Länge 46 im Bereich von 0,5 bis 30 cm, bevorzugt 2 bis 20 cm, insbesondere 5 bis 10 cm liegt.

Die unterhalb der Stulpe 19 liegenden Materialschichten 4 können die sich gegenüberliegenden Stirnflächen der Stulpe 19 beidseitig überragen. Diese Materialschichten, insbesondere die Deckschicht 8 und/oder Futterschicht 14 und/oder Funktionsschicht 6, können sich röhrenartig um ein Abmaß 49 erstrecken, wobei sich bei dem in Fig. 1 dargestellten Ausführungsbeispiel der Schaft 15 des Handschuhs 2 in dem Bereich des Unterarms erstreckt und die Aufnahme 16 hierbei im Handgelenksbereich 39 angeordnet ist. Somit wird ein für einen Benutzer angenehm zu tragender Handschuh 2 geschaffen.

Die Manschette 18 und Stulpe 19 können anatomisch an den durch diese umgebenden Körperteil eines Benutzers angepasst sein, sodass der Körperteil von diesem eng anliegend umschlossen wird. Wie aus der vorstehenden Beschreibung und den Figuren ersichtlich, sind die Stulpe 19 und Manschette 18 vorzugsweise durch zwei übereinanderliegende Röhren gebildet, wobei diese bei dem dargestellten Handschuh 2 im Handgelenksbereich 39 ein Handgelenk des Benutzers ringförmig umschließen und die Stulpe 19 zumindest über einen Teilbereich positionsveränderbar ist und in eine Freigabestellung überführbar ist. Somit ergibt sich ein kompakter und kostengünstiger Aufbau des Bekleidungsstücks 1, der im Kopplungsbereich 22 trotzdem eine zuverlässige Flüssigkeitsabdichtung gewährleistet.

Selbstverständlich können an der Stulpe 19 und/oder am Verbindungsstück 17 des weiteren Bekleidungsstücks ringförmige Zugelemente angeordnet sein, beispielsweise in Form eines Gummizugs, mit denen der Halt der Verbindung zwischen dem Verbindungsstück 17 und der Aufnahme 16 zusätzlich erhöht werden kann.

Die Ausführungsbeispiele zeigen mögliche Ausführungsvarianten des Bekleidungsstücks 1 und des erfindungsgemäßen Systems, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mitumfasst.

Der Ordnung halber sei abschließend darauf hingewiesen, dass zum besseren Verständnis des Aufbaus des Bekleidungsstücks 1 und des erfindungsgemäßen Systems diese bzw. deren Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

Vor allem können die einzelnen in den Fig. 1, 2, 3, 4 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

### Bezugszeichenaufstellung

- 1: erstes Bekleidungsstück
- 2: Handschuh
- 3: weiteres Bekleidungsstück
- 4: Materialschicht
- 5: Innenraum
- 6: Funktionsschicht
- 7: Membran
- 8: Deckschicht
- 9: Außenfläche
- 10: Zuschnitt
- 11: Verbindungselement
- 12: Handrücken
- 13: Innenhand
- 14: Futterschicht
- 15: Schaft
- 16: Aufnahme
- 17: Verbindungsstück
- 18: Manschette
- 19: Stulpe
- 20: Verbindungsbereich
- 21: Befestigungselement
- 22: Koppelungsbereich
- 23: Außenseite
- 24: Endbereich
- 25: Öffnung
- 26: Innenraum
- 27: Öffnungsweite
- 28: Innenfläche
- 29: Außenfläche
- 30: Kontaktfläche
- 31: Kontaktfläche
- 32: Aufnahmeschlitz
- 33:
- 34: Stirnseite
- 35: Stirnendbereich
- 36: Schaftlänge
- 37: Einschlupföffnung
- 38: Einsteck- oder Ausziehrichtung
- 39: Handgelenksbereich
- 40: Hand- und Fingerbereich
- 41: Stirnendbereich
- 42: Pfeil
- 43: Durchmesser
- 44: Stulpenlänge
- 45: Verbindungslinie
- 46: Manschettenlänge
- 47: Stirnseite
- 48: Stirnseite
- 49: Abmaß

## Patentansprüche

1. Bekleidungsstück (1), insbesondere Handschuh (2), Schuh oder Kopfbekleidung, mit einer Aufnahme (16) zum Koppeln mit einem insbesondere röhrenartigen Verbindungsstück (17) eines weiteren Bekleidungsstücks (3) unter Abschluss einer gegen Fremdstoffeintritt in einen Innenraum (5, 26) abgedichteten Verbindung, wobei das Bekleidungsstück (1) zumindest eine Materialschicht (4) beinhaltet, wobei die zumindest eine Materialschicht (4) eine abdichtende, insbesondere flüssigkeitsdichte, Funktionsschicht (6) beinhaltet, und das einen insbesondere röhrenförmigen Schaft (15) mit der Aufnahme (16) aufweist, wobei die Aufnahme (16) an einer Außenseite (23) des Schaftes (15) angeordnet ist und die Aufnahme (16) durch eine entlang des Schaftes (15) verlaufende Manschette (18) und eine diese in einer Verschlussstellung zumindest bereichsweise überdeckende Stulpe (19) gebildet ist, wobei die Manschette (18) und die Stulpe (19) aus einem abdichtenden, insbesondere flüssigkeitsundurchlässigen, Material gebildet sind und die Manschette (18) und/oder die Stulpe (19) über wenigstens ein Befestigungselement (21) derart am Schaft (15) angebracht ist, dass die Funktionsschicht (6) nicht perforiert ist, **dadurch gekennzeichnet, dass** im Bereich des Schafts (15) eine Einschlupföffnung (37) ausgebildet ist, an welcher das Bekleidungsstück (1) endet.

2. Bekleidungsstück (1) nach Anspruch 1, **dadurch gekennzeichnet, dass** die Stulpe (19) in einer Verschlussstellung eng anliegend entlang der Manschette (18) oder entlang des über der Manschette (18) angeordneten Verbindungsstücks (17) verläuft und die Stulpe (19) in einer Freigabestellung zumindest einen Teilabschnitt der in der Verbindungsstellung überdeckten Manschette (18) oder des Verbindungsstücks (17) freigibt bzw. zugänglich macht.

3. Bekleidungsstück nach Anspruch 1 oder 2, **dadurch gekennzeichnet, dass** die Manschette (18) und/oder die Stulpe (19) und/oder das Verbindungsstück (17) aus einem dehnbaren und elastisch rückstellenden Material, beispielsweise einer Gummimischung, gebildet sind.

4. Bekleidungsstück nach einem der vorhergehenden Ansprüche, **dadurch gekennzeichnet, dass** sich die Funktionsschicht (6) unterhalb einer diese überdeckenden Deckschicht (8) erstreckt und die Funktionsschicht (6) zumindest im Bereich der Aufnahme (16) einstückig ausgebildet ist.

5. Bekleidungsstück nach einem der vorhergehenden Ansprüche, **dadurch gekennzeichnet, dass** die unterhalb der Deckschicht (8) verlaufende Funktionsschicht (6) zumindest im Bereich der Aufnahme (16) nicht durchlöchert, insbesondere nicht genäht, ist.

6. Bekleidungsstück nach einem der vorhergehenden Ansprüche, **dadurch gekennzeichnet, dass** die Funktionsschicht (6) zwischen der Decklage (8) und einer innenliegenden Futterschicht (14), die beispielsweise aus textilen Stofflagen, Geweben, Gewirken oder dgl. gebildet ist, liegt.

7. Bekleidungsstück nach einem der vorhergehenden Ansprüche, **dadurch gekennzeichnet, dass** die Manschette (18) und/oder die Stulpe (19) eine Kontaktfläche (30, 31) aufweisen, die in Verschlussstellung der Stulpe (19) einen Aufnahmeschlitz (32) für das Verbindungsstück (17) des weiteren Bekleidungsstückes (3) begrenzen.

8. Bekleidungsstück nach Anspruch 7, **dadurch gekennzeichnet, dass** der Werkstoff zumindest im Bereich der Kontaktflächen (30, 31) an der Manschette (18) und/oder der Stulpe (19) haftende bzw. rutschhemmende Eigenschaften aufweist.

9. Bekleidungsstück nach Anspruch 7 oder 8, **dadurch gekennzeichnet, dass** der Werkstoff zumindest im Bereich der Kontaktflächen (30, 31) an der Manschette (18) und/oder der Stulpe (19) aus der Gruppe der elastomeren Kunststoffe, insbesondere der Gummi-, Latex- oder Kautschukwerkstoffe, ausgewählt ist.

10. Bekleidungsstück nach einem der Ansprüche 7 bis 9, **dadurch gekennzeichnet, dass** das Material an der Manschette (18) und/oder der Stulpe (19), an dem sich die Kontaktflächen (30, 31) erstrecken, als Beschichtung mit haftenden bzw. rutschhemmenden Eigenschaften aufgetragen ist.

11. Bekleidungsstück nach einem der Ansprüche 7 bis 10, **dadurch gekennzeichnet, dass** im Aufnahmeschlitz (32) zwischen der Manschette (18) und der Stulpe (19) ein oder mehrere Halteelement(e), beispielsweise Klebestreifen, angeordnet sind, an denen die Kontaktflächen (30. 31) vorgesehen sind.

12. Bekleidungsstück nach einem der Ansprüche 7 bis 11. **dadurch gekennzeichnet, dass** die Kontaktflächen (30, 31) durch eine insbesondere faserartige Struktur, beispielsweise eine Mikrofaserstruktur, gebildet sind.

13. Bekleidungsstück nach einem der Ansprüche 7 bis 12. **dadurch gekennzeichnet, dass** an der Aufnahme (16) ein oder mehrere mechanische Kupplungselemente, beispielsweise Rast-, Clips- oder Steckelemente, angeordnet sind, die mit einem korrespondierenden Kupplungselement des weiteren Bekleidungsstücks (3) verbindbar sind.

14. Bekleidungsstück nach einem der vorhergehenden Ansprüche, **dadurch gekennzeichnet, dass** bei nicht an die Aufnahme (16) gekoppeltem Verbindungsstück (17) die Stulpe (19) in der Verschlussstellung in deren Längserstreckung entlang des darunterliegenden Schafts (15) verläuft und die Kontaktflächen (30, 31) auf- oder übereinander liegen und in der Freigabestellung die Kontaktfläche (31) der Stulpe (19) von der Kontaktfläche (30) der Manschette (18) zumindest teilweise abgehoben bzw. distanziert ist.

15. Bekleidungsstück nach einem der vorhergehenden Ansprüche, **dadurch gekennzeichnet, dass** die Stulpe (19) in der Freigabestellung um einen feststehenden bzw. befestigten Abschnitt, vorzugsweise einen Stirnendbereich (41) der Stulpe (19), umgeschlagen ist.

16. Bekleidungsstück nach einem der vorhergehenden Ansprüche, **dadurch gekennzeichnet, dass** die Stulpe (19) in einem Stirnendbereich (41) an der Decklage (8) befestigt ist und die Stulpe (19) über deren restliche Längserstreckung nicht an die darunter liegende Decklage (8) oder Manschette (18) gebunden ist.

17. Bekleidungsstück nach einem der vorhergehenden Ansprüche, **dadurch gekennzeichnet. dass** die Manschette (18) und die Stulpe (19) im Wesentlichen an einer gemeinsamen Verbindungslinie (45) mit der Decklage (8) verbunden sind.

18. Bekleidungsstück nach einem der vorhergehenden Ansprüche, **dadurch gekennzeichnet, dass** die Manschette (18) und die Stulpe (19) im Wesentlichen eine selbe Stulpenlänge (44) aufweisen, wobei diese Länge beispielsweise im Bereich von 0,5 bis 30 cm, insbesondere 2 bis 20 cm, vorzugsweise 4 bis 10 cm, liegt.

19. Bekleidungsstück nach einem der vorhergehenden Ansprüche, **dadurch gekennzeichnet, dass** die unterhalb der Stulpe (19) liegende Materialschicht(en) (4) die Stirnseiten (47, 48) der in Verschlussstellung befindlichen Stulpe (19) beidseitig überrag(en)t.

20. Bekleidungsstück nach einem der vorhergehenden Ansprüche, **dadurch gekennzeichnet, dass** die Manschette (18) und die Stulpe (19) anatomisch an einen durch diese umgebenen Körperteil angepasst sind, sodass der Körperteil von diesen eng anliegend umschlossen wird.

21. Bekleidungsstück nach einem der vorhergehenden Ansprüche, **dadurch gekennzeichnet, dass** die Aufnahme (16) zum Halten des Verbindungsstücks (17) eines weiteren Bekleidungsstücks (3) an einem Handschuh (2) im Bereich eines Handgelenks angeordnet ist oder an einem Schuh im Bereich eines Fußgelenks angeordnet ist.

22. System zum abgedichteten Verbinden von zwei an einem Körper tragbaren und an diesem zueinander benachbarten Bekleidungsstücken (1, 3), beispielsweise Handschuh (2) und Ärmel oder Schuh und Hosenbein, usw., **dadurch gekennzeichnet, dass** das erste Bekleidungsstück (1) nach einem der Ansprüche 1 bis 21 ausgebildet ist und das Verbindungsstück (17) und/oder die Manschette (18) und/oder die Stulpe (19) durch ein dehnbares und elastisch rückstellendes Material gebildet ist bzw. sind, wobei eine Öffnungsweite (27) des Verbindungsstücks (17) und der Manschette (18) und/oder der Stulpe (19) derart bemessen ist, dass das Verbindungsstück (17) unter wirkender Zugspannung an der Manschette (18) und/oder die Stulpe (19) anliegt.

23. System nach Anspruch 22, **dadurch gekennzeichnet, dass** die Manschette (18) und/oder die Stulpe (19) in ihrer Öffnungsweite derart bemessen ist, dass bei von einem Benutzer getragenen Bekleidungsstücken (1, 3) und bei an die Aufnahme (16) gekoppeltem Verbindungsstück (17) des weiteren Bekleidungsstücks (3) die Innen -und/oder Außenfläche (28, 29) des Verbindungsstücks (17) mit der Kontaktfläche (30) der Manschette (18) und/oder der Kontaktfläche (31) der Stulpe (19) wenigstens bereichsweise einen Kontaktschluss eingeht, der im Wesentlichen flüssigkeitsdicht ist.

24. System nach Anspruch 22 oder 23, **dadurch gekennzeichnet, dass** an der Stulpe (19) und/oder dem Verbindungsstück (17) eines weiteren Bekleidungsstücks (3) ein Zugelement, z.B. in Form eines Gummizugs, vorgesehen ist.

## Claims

1. Item of clothing (1), in particular a glove (2), a shoe or headwear, with an attachment (16) which can be coupled with a specifically tubular connecting piece (17) of another item of clothing (3) to provide a sealed connection preventing foreign substances from penetrating to an interior (5, 26), and the item of clothing (1) comprises at least one material layer (4), and the at least one material layer (4) is provided in the form of a sealing, in particular fluid-tight, functional layer (6), and having in particular a tubular shaft (15) incorporating the attachment (16), and the attachment (16) is disposed on an external face (23) of the shaft (15) and the attachment (16) comprises a cuff (18) extending along the shaft (15) and a collar (19) overlapping with it in at least certain regions in a closed position, and the cuff (18) and collar (19) are made from a material affording a seal, in particular a fluid-impermeable material, and the cuff (18) and/or the collar (19) is mounted on the shaft (15) by means of at least one fixing element (21) in such a way that the functional layer (6) is not perforated, **characterised in that** a slip-on opening (37) is formed in the region of the shaft (15), at which the item of clothing (1) terminates.

2. Item of clothing (1) as claimed in claim 1, **characterised in that**, in a closed position, the collar (19) extends in intimate contact along the cuff (18) or along the connecting piece (17) disposed around the cuff (18) and when the collar (19) is in a released position at least a part-portion of the cuff (18) or the connecting piece (17) that was covered in the connected position is released and rendered accessible.

3. Item of clothing as claimed in claim 1 or 2, **characterised in that** the cuff (18) and/or the collar (19) and/or the connecting piece (17) are made from a stretchable and elastically rebounding material, for example a rubber blend.

4. Item of clothing as claimed in one of the preceding claims, **characterised in that** the functional layer (6) extends underneath a top layer (8) covering it, and the functional layer (6) is of an integral design at least in the region of the attachment (16).

5. Item of clothing as claimed in one of the preceding claims, **characterised in that** the functional layer (6) extending underneath the top layer (8) is not perforated, at least in the region of the attachment (16), in particular is not stitched.

6. Item of clothing as claimed in one of the preceding claims, **characterised in that** the functional layer (6) lies between the top layer (8) and an internally lying lining layer (14), which may be made from textile fabric layers, woven fabrics, knitted fabrics or similar, for example.

7. Item of clothing as claimed in one of the preceding claims, **characterised in that** the cuff (18) and/or the collar (19) have a contact surface (30, 31) which bounds an attachment slot (32) for the connecting piece (17) of the other item of clothing (3) when the collar (19) is in the closed position.

8. Item of clothing as claimed in claim 7, **characterised in that** the material has adhering or anti-slip properties at least in the region of the contact surfaces (30, 31) on the cuff (18) and/or the collar (19).

9. Item of clothing as claimed in claim 7 or 8, **characterised in that** the material of at least the region of the contact surfaces (30, 31) on the cuff (18) and/or the collar (19) is selected from the group comprising elastomeric plastics, in particular rubber, latex or caoutchouc materials.

10. Item of clothing as claimed in one of claims 7 to 9, **characterised in that** the material on the cuff (18) and/or the collar (19) on which the contact surfaces (30, 31) extend has a coating applied to it that has adhering or anti-slip properties.

11. Item of clothing as claimed in one of claims 7 to 10, **characterised in that** one or more retaining element(s) is or are provided in the attachment slot (32) between the cuff (18) and the collar (19), for example adhesive tapes, on which the contact surfaces (30, 31) are provided.

12. Item of clothing as claimed in one of claims 7 to 11, **characterised in that** the contact surfaces (30, 31) are formed by a fibrous structure in particular, for example a micro-fibre structure.

13. Item of clothing as claimed in one of claims 7 to 12, **characterised in that** one or more mechanical coupling elements are provided on the attachment (16), for example catch, clip or push-in elements, which can be connected to a co-operating coupling element of the other item of clothing (3).

14. Item of clothing as claimed in one of the preceding claims, **characterised in that** when the connecting piece (17) is not coupled with the attachment (16), the collar (19) extends along the shaft (15) lying underneath in its longitudinal extension in the closed position and the contact surfaces (30, 31) lie on top of or above one another, and in the released position, the contact surface (31) of the collar (19) is at least partially lifted away or spaced apart from the contact surface (30) of the cuff (18).

15. Item of clothing as claimed in one of the preceding claims, **characterised in that** the collar (19) is folded back about a stationary or fixed portion in the released position, preferably a terminal end region (41) of the collar (19).

16. Item of clothing as claimed in one of the preceding claims, **characterised in that** the collar (19) is secured to the top layer (8) at a terminal end region (41) and the collar (19) is not joined to the top layer (8) or cuff (18) lying underneath across the rest of its longitudinal extension.

17. Item of clothing as claimed in one of the preceding claims, **characterised in that** the cuff (18) and the collar (19) are essentially joined to the top layer (8) on a common connecting line (45).

18. Item of clothing as claimed in one of the preceding claims, **characterised in that** the cuff (18) and the collar (19) are essentially of an identical collar length (44) and this length is in the range of from 0.5 to 30 cm, in particular 2 to 20 cm, preferably 4 to 10 cm, for example.

19. Item of clothing as claimed in one of the preceding claims, **characterised in that** the material layer(s) (4) lying under the collar (19) extend beyond the end faces (47, 48) of the collar (19) at both ends in the closed position.

20. Item of clothing as claimed in one of the preceding claims, **characterised in that** the cuff (18) and the collar (19) are anatomically adapted to a body part which they surround so that they sit in intimate contact with the body part they surround.

21. Item of clothing as claimed in one of the preceding claims, **characterised in that** the attachment (16) for retaining the connecting piece (17) of another item of clothing (3) on a glove (2) is disposed in the region of a wrist or on a shoe in the region of an ankle.

22. System for providing a sealed connection for two items of clothing (1, 3) which can be worn on a body and worn adjacent to one another, for example a glove (2) and sleeve or shoe and trouser leg, etc., **characterised in that** the first item of clothing (1) is of the type defined in one of claims 1 to 21, and the connecting piece (17) and/or the cuff (18) and/or the collar (19) is or are made from a stretchable and elastically rebounding material, and an orifice width (27) of the connecting piece (17) and the cuff (18) and/or the collar (19) is dimensioned so that the connecting piece (17) lies against the cuff (18) and/or the collar (19) with a tension force.

23. System as claimed in claim 22, **characterised in that** the orifice width of the cuff (18) and/or the collar (19) is dimensioned so that when items of clothing (1, 3) are worn by a user and when the connecting piece (17) of the other item of clothing (3) is coupled with the attachment (16), the internal and/or external face (28, 29) of the connecting piece (17) contracts to form a contact closure with the contact surface (30) of the cuff (18) and/or the contact surface (31) of the collar (19) in at least certain regions, which is essentially fluid-tight.

24. System as claimed in claim 22 or 23, **characterised in that** a pulling element such as a rubber pull, for example, is provided on the collar (19) and/or the connecting piece (17) of another item of clothing (3).

## Revendications

1. Pièce vestimentaire (1), en particulier gant (2), chaussure ou coiffure, avec un logement (16) pour le couplage avec une pièce de liaison (17) en particulier tubulaire d'une autre pièce vestimentaire (3) en réalisant une liaison étanche à l'encontre d'une entrée de matière étrangère dans un espace intérieur (5,26), où la pièce vestimentaire (1) comprend au moins une couche de matériau (4), où au moins une couche de matériau (4) comporte une couche fonctionnelle d'étanchéité (6), en particulier étanche au liquide, et qui présente une tige (15) en particulier tubulaire avec le logement (16), où le logement (16) est disposé à un côté extérieur (23) de la tige (15), et le logement (16) est formé par une manchette (18) s'étendant le long de la tige (15) et un revers (19) recouvrant celle-ci dans une position de fermeture au moins par zone, où la manchette (18) et le revers (19) sont réalisés en un matériau d'étanchéité, en particulier imperméable au liquide, et la manchette (18) et/ou le revers (19) est fixé par au moins un élément de fixation (21) de telle sorte à la tige (15) que la couche fonctionnelle (6) n'est pas perforée, **caractérisée en ce qu'**il est réalisé dans la zone de la tige (15) une ouverture d'entrée (37) à laquelle se termine la pièce vestimentaire (1).

2. Pièce vestimentaire (1) selon la revendication 1, **caractérisée en ce que** le revers (19) s'étend dans une position de fermeture d'une manière étroitement adaptée le long de la manchette (18) ou le long de la pièce de liaison (17) disposée sur la manchette (18), et le revers (19), dans une position de libération, libère ou rend accessible au moins une section partielle de la manchette (18) recouverte en position de liaison ou de la pièce de liaison (17).

3. Pièce vestimentaire selon la revendication 1 ou 2, **caractérisée en ce que** la manchette (18) et/ou le revers (19) et/ou la pièce de liaison (17) sont formés par un matériau extensible et à rappel élastique, par exemple en un mélange de caoutchouc.

4. Pièce vestimentaire selon l'une des revendications précédentes, **caractérisée en ce que** la couche fonctionnelle (6) s'étend en dessous d'une couche de recouvrement (8) recouvrant celle-ci, et la couche fonctionnelle (6) est réalisée au moins dans la zone du logement (16) en une pièce.

5. Pièce vestimentaire selon l'une des revendications précédentes, **caractérisée en ce que** la couche fonctionnelle (6) s'étendant en dessous de la couche de recouvrement (8), au moins dans la zone du logement (16), n'est pas perforée, en particulier n'est pas cousue.

6. Pièce vestimentaire selon l'une des revendications précédentes, **caractérisée en ce que** la couche fonctionnelle (6) se situe entre la couche de recouvrement (8) et une couche de doublure (14) située à l'intérieur, qui est formée par exemple par des couches de tissu textile, tissus, étoffes ou analogue.

7. Pièce vestimentaire selon l'une des revendications précédentes, **caractérisée en ce que** la manchette (18) et/ou le revers (19) présente une face de contact (30, 31) qui, en position de fermeture du revers (19), délimite une fente de réception (32) pour la pièce de liaison (17) de l'autre pièce vestimentaire (3).

8. Pièce vestimentaire selon la revendication 7, **caractérisée en ce que** le matériau présente au moins dans la zone des faces de contact (30, 31) à la manchette (18) et/ou au revers (19) des caractéristiques d'adhésion respectivement limitant un glissement.

9. Pièce vestimentaire selon la revendication 7 ou 8, **caractérisée en ce que** le matériau, au moins dans la zone des faces de contact (30, 31) à la manchette (18) et/ou au revers (19) est choisi dans le groupe des matériaux synthétiques élastomères, en particulier des matériaux en caoutchouc ou en latex.

10. Pièce vestimentaire selon l'une des revendications 7 à 9, **caractérisée en ce que** le matériau à la manchette (18) et/ou au revers (19), où s'étendent les faces de contact (30, 31), est appliqué comme revêtement avec des caractéristiques d'adhésion respectivement limitant un glissement.

11. Pièce vestimentaire selon l'une des revendications 7 à 10, **caractérisée en ce que** sont prévus dans la fente de réception (32) entre la manchette (18) et le revers (19) un ou plusieurs éléments de retenue, par exemple des bandes collantes, sur lesquelles sont prévues les faces de contact (30, 31).

12. Pièce vestimentaire selon l'une des revendications 7 à 11, **caractérisée en ce que** les faces de contact (30, 31) sont formées par une structure en particulier fibreuse, par exemple une structure de microfibres.

13. Pièce vestimentaire selon l'une des revendications 7 à 12, **caractérisée en ce que** sont disposés au logement (16) un ou plusieurs éléments de couplage mécaniques, par exemple des éléments d'encliquetage, d'enclenchement ou d'emboîtement qui peuvent être reliés à l'élément de couplage correspondant de l'autre pièce vestimentaire (3).

14. Pièce vestimentaire selon l'une des revendications précédentes, **caractérisée en ce que** dans le cas de la pièce de liaison (17) non couplée au logement (16), le revers (19) s'étend dans la position de fermeture dans l'extension longitudinale de celle-ci le long de la tige située en dessous (15), et les faces de contact (30, 31) sont superposées et, en position de libération, la face de contact (31) du revers (19) est relevée ou mise à distance au moins partiellement de la face de contact (30) de la manchette (18).

15. Pièce vestimentaire selon l'une des revendications précédentes, **caractérisée en que** le revers (19), en position de libération est rabattu sur une section fixe respectivement fixée, de préférence une zone d'extrémité frontale (41) du revers (19).

16. Pièce vestimentaire selon l'une des revendications précédentes, **caractérisée en ce que** le revers (19) est fixé dans une zone d'extrémité frontale (41) à la couche de recouvrement (8), et le revers (19), sur l'extension longitudinale restante de celle-ci, n'est pas lié à la couche de recouvrement (8) ou manchette (18) située en dessous.

17. Pièce vestimentaire selon l'une des revendications précédentes, **caractérisée en ce que** la manchette (18) et le revers (19) sont reliés sensiblement à une ligne de liaison commune (45) avec la couche de recouvrement (8).

18. Pièce de recouvrement selon l'une des revendications précédentes, **caractérisée en ce que** la manchette (18) et le revers (19) présentent sensiblement une même longueur de revers (44), où cette longueur se situe par exemple dans la plage de 0,5 à 30 cm, en particulier de 2 à 20 cm, de préférence de 4 à 10 cm.

19. Pièce vestimentaire selon l'une des revendications précédentes, **caractérisée en ce que** la ou les couches de matériaux (4) situées en dessous du revers (19) fait ou font saillie sur les côtés frontaux (47, 48) du revers (19) se trouvant en position de fermeture des deux côtés.

20. Pièce vestimentaire selon l'une des revendications précédentes, **caractérisée en ce que** la manchette (18) et le revers (19) sont adaptés anatomiquement à une partie de corps entourée par ceux-ci de sorte que la partie de corps est entourée par ceux-ci d'une manière étroitement adaptée.

21. Pièce vestimentaire selon l'une des revendications précédentes, **caractérisée en ce que** le logement (16) pour la retenue de la pièce de liaison (17) d'une autre pièce vestimentaire (3) est disposé à un gant (2) au voisinage de l'articulation de la main ou est disposé à une chaussure au voisinage d'une cheville.

22. Système pour relier d'une manière étanche deux pièces vestimentaires (1, 3) pouvant être portées à un corps et juxtaposées l'une à l'autre, par exemple gant (2) et manche ou chaussure et jambe de pantalon, etc., **caractérisé en ce que** la première pièce vestimentaire (1) est réalisée selon l'une des revendications 1 à 21, et **en ce que** la pièce de liaison (17) et/ou la manchette (18) et/ou le revers (19) est respectivement sont formés par un matériau extensible et à rappel élastique, où la largeur d'ouverture (27) de la pièce de liaison (17) et de la manchette (18) et/ou du revers (19) sont dimensionnées de façon que la pièce de liaison (17), sous contrainte de traction agissante, s'applique à la manchette (18) et/ou au revers (19).

23. Système selon la revendication 22, **caractérisé en ce que** la manchette (18) et/ou le revers (19) est dimensionné dans sa largeur d'ouverture de telle sorte que dans le cas de pièces vestimentaires (1, 3) portées par un utilisateur et d'une pièce de liaison (17) de l'autre pièce vestimentaire (3) couplée au logement (16), la face intérieure et/ou extérieure (28, 29) de la pièce de liaison (17) entre au moins par zone en liaison de contact qui est sensiblement étanche au liquide, avec la face de contact (30) de la manchette (18) et/ou la face de contact (31) du revers (19).

24. Système selon la revendication 22 ou 23, **caractérisé en ce qu'**il est prévu au revers (19) et/ou à la pièce de liaison (17) de l'autre pièce vestimentaire (3) un élément de traction, par exemple sous la forme d'un élastique.
